# EUROPÄISCHE PATENTSCHRIFT

(11) **EP 4 060 106 B1**
(45) Veröffentlichungstag und Bekanntmachung des Hinweises auf die Patenterteilung: **17.04.2024**
(21) Anmeldenummer: 22157645.7
(22) Anmeldetag: 21.02.2022
(51) Int. Cl.: D05B 19/12, D05B 29/02, D05C 13/02

(54) **NÄHMASCHINE**
SEWING MACHINE
MACHINE À COUDRE

(30) Priorität: 16.03.2021 DE 202021101337 U
(43) Veröffentlichungstag der Anmeldung: 21.09.2022
(73) Patentinhaber: Dürkopp Adler GmbH, 33719 Bielefeld (DE)
(72) Erfinder: Lehwalder, Christian, 33609 Bielefeld (DE); Langreck, Gerd, 33378 Rheda-Wiedenbrück (DE); Pfeiffer, Sven, 33613 Bielefeld (DE); Heckner, Christoph, 32130 Enger (DE)
(74) Vertreter: Rau, Schneck & Hübner Patentanwälte Rechtsanwälte PartGmbB

(56) Entgegenhaltungen:
- EP-A1- 1 777 331
- DE-U1-202018 103 728
- JP-A- H05 269 285

## Beschreibung

Die Erfindung betrifft eine Nähmaschine.

Eine Nähmaschine insbesondere mit Komponenten zu einer Nähgut-Dickenerkennung ist bekannt aus der EP 1 777 331 B1, der EP 1 479 809 B1, der DE 3 724 506 C2, der DE 20 2018 103 728 U1, der DE 10 2010 063 068 A1, der DE 10 2018 109 675 A1, DE 10 2019 113 412 A1, der DE 10 2019 116 580 A1, der US 2011/0 226 170 A1 und der CN 103 866 496 A. Die DE 20 2018 103 728 U1 offenbart eine Nähmaschine für den häuslichen Gebrauch. Die JP H05-269 285 A1 offenbart eine Nähmaschine entsprechend des Oberbegriffs des Anspruchs 1.

Es ist eine Aufgabe der vorliegenden Erfindung, eine Nähmaschine der eingangsgenannten Art derart weiter zu bilden, dass eine Nähgut-Dickenerkennung verbessert ist.

Diese Aufgabe ist erfindungsgemäß gelöst mit einer Nähmaschine mit den im Anspruch 1 angegebenen Merkmalen.

Erfindungsgemäß wurde erkannt, dass ein Triangulationssensor die Möglichkeit schafft, eine Nähgutdicke sehr genau zu erfassen. Dies kann für vielfältige Steuerungsaufgaben für Nähmaschinenparameter sowie zur Ablaufsteuerung von Nähprozessen genutzt werden. Das Abstandsverhältnis A/B von höchstens 1/10 führt zu einer ausreichend genauen Triangulationsmessung und somit zu einer ausreichend genauen Abstandsbestimmung.

Eine Orientierung der Triangulationsebene zur Nährichtung nach Anspruch 2 ermöglicht eine besonders kompakte Strahlführung des Messlichts, die von Nähmaschinenkomponenten nicht obstruiert wird.

Auch Abstandsverhältnisse nach Anspruch 3 führen zu einer ausreichend genauen Triangulationsmessung und somit zu einer ausreichend genauen Abstandsbestimmung. Das Verhältnis A/B kann höchstens 1/15 und auch höchstens 1/20 betragen. Das Abstandsverhältnis A/B ist regelmäßig größer als 1/100.

Eine Ausgestaltung nach Anspruch 4 ermöglicht eine Anpassung einer Niederhaltefuß-Hubhöhe an eine mit dem Dickensensor gemessene Nähgutdicke. Alternativ oder zusätzlich zur Signalverbindung des Triangulationssensors mit dem Niederhaltefuß-Verlagerungsantrieb kann der Triangulationssensor beispielsweise mit einem Nadelstangenantrieb und/oder mit einem Fußhubantrieb für einen Transportfuß und/oder für einen Drückerfuß der Nähmaschine in Signalverbindung stehen. Über die Signalverbindung mit dem Nadelstangenantrieb kann eine automatische Peilstichfunktion realisiert werden, über den eine Nadelspitze beispielsweise knapp über einer Nähgut-Materialoberfläche zum exakten Peilen einer Einstichstelle positioniert wird. Eine Signalverbindung mit dem Fußhubantrieb kann zur automatischen Vorgabe einer Fuß-Hubhöhe insbesondere bei einer Materialdickenänderung im Nahtverlauf genutzt werden, beispielsweise zum angepassten "Klettern" des Transportfußes und/oder des Drückerfußes. Hierüber ergibt sich auch bei wechselnden Nähgutdicken ein vorteilhaft leiser Nähmaschinenbetrieb.

Eine Ausgestaltung nach Anspruch 5 ermöglicht eine Anpassung eines Nähguttransports an die vom Dickensensor gemessene Nähgutdicke. Die Nähgut-Transporteinrichtung kann einen Transportfuß aufweisen. Es kann sich hierbei um einen Obertransport und/oder um einen Untertransport handeln. Die Nähgut-Transporteinrichtung kann alternativ oder zusätzlich auch einen Nadeltransport aufweisen.

Eine Steuereinrichtung nach Anspruch 6 ermöglicht eine Verarbeitung von Sensordaten und eine entsprechende Steuerung von Maschinen- und/oder Prozessparametern. Die Steuereinrichtung kann auch eine Regelfunktion haben und gespeicherte Soll-Werte mit sensorisch gemessenen Ist-Werten vergleichen und abhängig vom Vergleichsergebnis Steuersignale an Maschinenkomponenten ausgeben.

Auch existierende Nähmaschinen können mit einem entsprechenden Dickensensor nachgerüstet werden. Der Montagekörper nach Anspruch 7 sorgt hierbei für eine Anpassung einer Ausrichtung des Triangulationssensors an Bauraum- und Montagelagerandbedingungen des jeweiligen Maschinenmodells.

Ein justierbarer Montagekörper nach Anspruch 8 bietet diesbezüglich besondere Vorteile. Der Montagekörper kann mindestens eine oder auch eine Mehrzahl von Justageschrauben aufweisen, über die eine Justierung in eine entsprechende Zahl von Freiheitsgraden ermöglicht wird.

Ein Ausführungsbeispiel der Erfindung wird nachfolgend anhand der Zeichnung näher erläutert. Es zeigen:
- Fig. 1: eine perspektivische Ansicht einer Nähmaschine mit teilweise abgenommenen Gehäuseelementen und schematisch dargestellter Steuereinrichtung;
- Fig. 2: einen Ausschnitt, gesehen aus einer im Vergleich zu Fig. 1 ähnlichen Blickrichtung, einer typgleichen Nähmaschine in einem Stichbildungsbereich; und
- Fig. 3: eine perspektivische Unteransicht eines Dickensensors der Nähmaschine, der als Triangulationssensor ausgeführt ist.

Eine Nähmaschine 1 hat eine Obertransportvorrichtung 2 und ein C-förmiges Gehäuse 3. Die Nähmaschine 1 hat eine Grundplatte 4 und einen oberen Arm 5. Zur Vervollständigung der C-Form verbindet ein Ständer 6 die Grundplatte 4 mit dem Arm 5. Im Arm 5 ist eine nicht sichtbare Armwelle gelagert und angetrieben. Von der Drehung der Armwelle sind durch mechanische Kopplung abgeleitet eine Auf- und Abbewegung einer Nadelstange 8 mit einer Nähnadel 9 sowie eine Bewegung der Obertransportvorrichtung 2 mit einem Transportfuß 10.

Fig. 1 zeigt die Obertransportvorrichtung 2 in einer Niederhaltestellung für einen dicken zu nähenden Stoff 11, der auch als Nähgut bezeichnet ist.

Zum Niederhalten des Stoffs 11 in einem Stichbildungsbereich 12 dient ein Drückerfuß 13 der Nähmaschine 1. Der Drückerfuß 13 wird auch als Nähgut-Niederhaltefuß bezeichnet.

Die Obertransportvorrichtung 2 hat ein bewegliches Gestänge zur angetriebenen Verlagerung des Drückerfußes 13 und des Transportfußes 10. Im Betrieb tragen der Drückerfuß 13 und der Transportfuß 10 durch ein wechselweises Anheben aus einer Niederhaltestellung in eine angehobene Stellung zur Freigabe des Stoffs 11 zum Obertransport von diesem bei. Die Position des Drückerfußes 13 und des Transportfußes 10 in der angehobenen Stellung wird bei der Nähmaschine 1 eingestellt über ein motorisch angetriebenes Stellrad 14. Das Stellrad 14 steht über eine Signalleitung 15 mit einer zentralen Steuereinrichtung 16 der Nähmaschine 1 in Signalverbindung.

Dort, wo die Nähnadel 9 das Nähgut 11 durchdringt, definiert die Nähmaschine 1 den Stichbildungsbereich 12. Längs einer Nährichtung bzw. Nähgut-Transportrichtung 17 gehören zum Stichbildungsbereich 12 noch zu einer Nähnadel-Durchstichachse benachbarte Abschnitte, in denen eine Beeinflussung des Nähguts 11 durch den niederhaltenden Drückerfuß 13 einerseits und den niederhaltenden Transportfuß 10 andererseits erfolgt. Die Obertransporteinrichtung 2 stellt eine Nähgut-Transporteinrichtung zum Transport des Nähguts 11 längs der Nährichtung 17 dar.

Zur Erleichterung der Beschreibung von Lagebeziehungen wird nachfolgend ein kartesisches xyz-Koordinatensystem verwendet. Die Nährichtung 17 verläuft längs der y-Richtung. Die x-Richtung verläuft längs dem Arm 5 der Nähmaschine. Die z-Richtung verläuft nach oben parallel zur Nadel 9.

Neben der Nadel 9 (vgl. Fig. 2) gehört zu den Stichbildungswerkzeugen zur Ausbildung einer Naht in dem Nähgut 11 noch ein in der Zeichnung nicht dargestellter Greifer. Letzterer ist unterhalb einer Stichplatte 18 angeordnet, die wiederum Teil einer Auflageplatte 19 für das Nähgut 11 auf der Grundplatte 4 ist.

Zum Erfassen einer Dicke des Nähguts 11 in einem Erfassungsbereich 20, der dem Stichbildungsbereich 12 in der Nährichtung 17 vorgeordnet ist, dient ein Dickensensor 21 der Nähmaschine 1 (vgl. auch Fig. 2 und 3). Ein Abstand zwischen dem Erfassungsbereich 20 und dem Stichbildungsbereich 12 längs der Nährichtung y kann im Bereich zwischen 5 mm und 100 mm und insbesondere im Bereich zwischen 40 mm und 80 mm, beispielsweise im Bereich zwischen 60 mm und 70 mm liegen.

Der Dickensensor 21 ist als Triangulationssensor mit einer Lichtquelle 22 für Messlicht 23 und einem Detektor 24 für das Messlicht 23 ausgeführt. Der Messlicht-Detektor 24 ist dabei so ausgeführt, dass er das vom Nähgut 11 im Erfassungsbereich 20 reflektierte und/oder gestreute Messlicht 23' erfasst, wie schematisch in der Figur 1 verdeutlicht. Gleichzeitig ist der Dickensensor 21 so gestaltet, dass ein direkter Einfall des Messlichts 23 in den Detektor 24, also ohne eine zwischenliegende Reflexion und/oder Streuung, nicht möglich ist.

Bei der Lichtquelle 22 kann es sich um einen Laser handeln, insbesondere um einen Halbleiter-Laser. Die Lichtfleckgröße auf dem Erfassungsbereich 20 des Messlichts 23 kann im Bereich zwischen 0,5 mm und 3 mm liegen und kann beispielsweise im Bereich zwischen 1 mm und 2 mm liegen.

Beim Messlicht-Detektor 24 kann es sich um ein CCD-Array oder auch um eine CCD-Zeile handeln.

Ein Quellzentrum 25 der Lichtquelle 22, ein Zentrum Z des Erfassungsbereichs 20 und ein Detektorzentrum 26 des Messlicht-Detektors 24 definieren genau eine Triangulationsebene des Triangulationssensors 21. Diese Triangulationsebene verläuft parallel zu xz-Ebene. Die Nährichtung 17 steht senkrecht auf dieser xz-Triangulationsebene. Die drei Punkte 25, Z und 26, die die xz-Triangulationsebene definieren, liegen in den Ecken eines in guter Näherung gleichschenkligen Dreiecks mit zwei längeren Schenkeln B und einem kürzeren Schenkel A, wie nachfolgend noch näher erläutert wird.

Abhängig von der Dicke des Nähguts 11 ändert sich der Winkel, unter dem der ortsauflösende Messlicht-Detektor 24 einen Lichtfleck der Lichtquelle 22 auf dem Nähgut 11 im Erfassungsbereich 20 sieht. Aus dem gemessenen Winkelwert, der mit dem Dickensensor 21 ermittelt wurde, wird die Dicke des Nähguts 11 als Abstand einer Oberseite des Nähguts 11 von der Stichplatte 18 errechnet und beispielsweise in einem Speicher der zentralen Steuereinrichtung 16 der Nähmaschine 1 abgelegt.

Ein Abstand A zwischen der Lichtquelle 22 und dem Messlicht-Detektor 24, also der kürzere Schenkel des vorstehend angesprochenen gleichschenkligen Dreiecks zur Definition der Triangulationsebene, beträgt weniger als ein Zehntel eines Abstandes B zwischen der Lichtquelle 22 und/oder dem Messlicht-Detektor 24 einerseits und dem Erfassungsbereich 20 (bei Nähgutdicke 0) andererseits, also weniger als ein Zehntel des längeren Schenkels des erwähnten gleichschenkligen Dreiecks. Ein Verhältnis A/B dieser beiden Abstände kann auch noch kleiner sein. Dieses Verhältnis A/B ist regelmäßig größer als 1/100. Der Abstand B kann im Bereich zwischen 80 mm und 200 mm liegen.

Mit der zentralen Steuereinrichtung 16 stehen weiterhin in Signalverbindung:
- ein Sensor 27 eines Hebelgetriebes zur Ermittlung einer Stellung der Füße 10, 13 in einer Niederhaltestellung für das Nähgut 11 über eine Signalleitung 28.
- eine Federdruck-Stellschraube 29 zur Einstellung einer Vorspannung einer Druckfeder zur Vorgabe einer Drückerfußkraft des Drückerfußes 13 über eine Signalleitung 30.
- der Dickensensor 21 über eine Signalleitung 31.
- Fadenspannungs-Stellglieder 32, 33 für eine Oberfaden- und eine Unterfadenspannung über Signalleitungen 34, 35.
- ein Stichlängen-Stellrad 36 zur Vorgabe einer Stichlänge der Naht im Nähgut 11 über eine Signalleitung 37.
- eine Motorsteuerung 38 für einen nicht dargestellten Armwellen-Antriebsmotor über eine Signalleitung 39.

Der Dickensensor 21 kann Teil eines Nachrüst-Bausatzes an einer Nähmaschine 1 sein, bei der der Dickensensor 11 nicht ursprünglich Bestandteil der Serienausstattung war. Zu dem Nachrüst-Bausatz gehört zudem ein Montagekörper 40 zur Montage des Dickensensors 21 an einen benutzerseitigen Kopfabschnitt des Arms 5 der Nähmaschine 1. Der Montagekörper 40 ist mittels mindestens einer Justageschraube 42 so ausgeführt, dass der am Kopfabschnitt 41 montierte Triangulationssensor 21 gegenüber dem Kopfabschnitt 41 justierbar ist.

Mit Hilfe des Dickensensors 21 können automatisierte Nähparameteranpassungen beim Betrieb der Nähmaschine 1 erfolgen, wie diese insbesondere in der EP 1 777 331 B1 beschrieben sind.

Insbesondere können unterschiedliche Dicken des zu vernähenden Nähguts 11 mit dem Dickensensor 21 detektiert werden. Dies kann verbunden werden mit einer automatischen Hubanpassung des Transportfußes 10 und/oder des Drückerfußes 13. Hierdurch wird ein schnelleres und leiseres Nähen gewährleistet. Ein Knieschalter zur Hubanpassung entfällt. Mit Hilfe des Dickensensors 21 ist auch eine Nahtanfangs- und Nahtenderkennung möglich. Es kann insbesondere ermittelt werden, wann das Nähgut 11 in den Stichbildungsbereich 12 eintritt und wann es diesen wieder verlässt. Der Dickensensor 21 kann dann in einer Art Lichtschrankenmodus arbeiten. Auch eine Leerlaufsperre kann mit dem Dickensensor 21 erreicht werden, also ein automatisches Anhalten insbesondere des Armwellenantriebs über die Motorsteuerung 38, soweit der Dickensensor 21 kein Nähgut erfasst.

Über den Dickensensor 21 kann zudem eine Fremdkörpererkennung stattfinden. Insbesondere Finger einer Bedienperson können beim frontalen Eindringen in den Stichbildungsbereich 12 durch den Dickensensor 21 erkannt werden. Auch eine Fehlererkennung bzw. eine Qualitätskontrolle bei der Fertigung ist über den Dickensensor 21 möglich. Der Dickensensor 21 kann Bestandteil der Vermeidung einer Fehlerwiederholung sein (Pokayoke-Modus der Nähmaschine 1). Insbesondere hierüber kann eine zusätzliche Prozesskontrolle beim Betrieb der Nähmaschine erfolgen.

Je nach Anordnung des Erfassungsbereiches des Dickensensors 21 kann dieser auch so gestaltet sein, dass er im Randbereich eines Nähguts einen Zwick im Nähgut erkennt, abhängig von dem dann ein bestimmter Nähgut-Prozessschritt eingeleitet wird. Auch zur Erkennung anderer Arten von Markierungen auf dem Nähgut kann der Dickensensor 21 herangezogen werden. Auch beispielsweise Markierungskomponenten, die mit dem Nähgut verbunden sind, beispielsweise Clips, können über den Dickensensor 21 erkannt werden.

Der Dickensensor 21 kann eine Messzykluszeit haben, die höchstens 5ms beträgt, und die im Bereich zwischen 0,1ms und 5ms, beispielsweise im Bereich von 3ms liegt. Eine Genauigkeit der Nähgut-Dickenmessung kann mit dem Dickensensor 21 besser sein als 200 µm und kann im Bereich von 100 µm oder 50 µm liegen.

Die zentrale Steuereinrichtung 16 kann einen Speicher aufweisen, in dem zu bestimmten Nähgut-Varianten Dickenverlaufs-Messkurven abgelegt sind, die Soll-Werte vorgeben, die im laufenden Messbetrieb über den Dickensensor 21 mit Ist-Werten verglichen werden können. Bei Vorliegen einer zu großen Abweichung kann dann ein Fehlersignal über den Dickensensor 21 und die Steuereinrichtung 16 ausgegeben werden.

Aktuelle Messwerte des Dickensensors 21 können auch im Rahmen einer gleitenden Mittelwertbildung in der Steuereinrichtung 16 verarbeitet werden und als Kurzzeit-Mittelwert in Form eines Soll-Werts abgelegt werden, der wiederrum mit späteren aktuellen Ist-Werten des Dickensensors 21 verglichen werden. Auch dies kann zur Fehlererkennung genutzt werden.

Die Signalverbindung mit dem Stichlängen-Stellrad 36 und einer entsprechenden Stichlängenvorgabe kann dazu genutzt werden, Messwerte des Dickensensors 21 zur Anpassung einer Stichlänge bis zu einer Kante des Nähguts 11 vorzunehmen.

Auch eine Lüfterhöhe für die Füße 10, 13 kann angepasst an einen Nähgut-Dickenmesswert, der über den Dickensensor 21 erfasst wird, einstellbar sein.

Nach einem derartigen Lüften kann dann die Nadel 9 automatisch direkt über die vom Dickensensor 21 gemessene Materialstärke gestellt werden. Es kann insbesondere eine automatische Peilstichfunktion realisiert werden.

## Patentansprüche

1. Nähmaschine (1)
- mit in einem Stichbildungsbereich (12) zusammenwirkenden Stichbildungswerkzeugen (9) zur Ausbildung einer Naht in einem Nähgut (11),
- mit einer Nähgut-Transporteinrichtung (2) zum Transport des Nähguts (11) längs einer Nährichtung (17),
- mit einem Dickensensor (21) zum Erfassen einer Dicke des Nähguts (11) in einem Erfassungsbereich (20), der dem Stichbildungsbereich (12) in der Nährichtung (17) vorgeordnet ist,
- wobei der Dickensensor (21) als Triangulationssensor mit einer Lichtquelle (22) für Messlicht (23) und mit einem Detektor (24) für das Messlicht (23) ausgeführt ist, wobei
- ein Quellzentrum (25) der Lichtquelle (22),
-- ein Zentrum (Z) des Erfassungsbereichs (20) und
-- ein Zentrum (26) des Detektors (24),
genau eine Triangulationsebene (xz) des Triangulationssensors (21) definieren,
- wobei der Messlicht-Detektor (24) so ausgeführt ist, dass er das vom Nähgut (11) im Erfassungsbereich (20) reflektierte und/oder gestreute Messlicht (23) erfasst,
**dadurch gekennzeichnet, dass** ein Verhältnis A/B eines Abstandes A zwischen der Messlicht-Lichtquelle (22) und der Messlicht-Detektor (24) zu einem Abstand B zwischen der Messlicht-Lichtquelle (22) und/oder dem Messlicht-Detektor (24) einerseits und dem Erfassungsbereich (20) anderseits höchstens 1/10 beträgt.

2. Nähmaschine nach Anspruch 1, wobei die Nährichtung (17) senkrecht auf der Triangulationsebene (xz) steht.

3. Nähmaschine nach Anspruch 1 oder 2, wobei das Verhältnis A/B höchstens 1/12 beträgt.

4. Nähmaschine nach einem der Ansprüche 1 bis 3, mit einem Nähgut-Niederhaltefuß (13) zum Niederhalten des Nähguts (11) im Stichbildungsbereich (12), der zwischen einer angehobenen Freigabestellung und einer gesenkten Niederhaltestellung über einen Nähfuß-Verlagerungsantrieb angetrieben verlagerbar ist, wobei eine Hubhöhe zwischen der Freigabestellung und der Niederhaltestellung einstellbar ausgeführt ist, wobei der Niederhaltefuß-Verlagerungsantrieb mit dem Triangulationssensor (21) in Signalverbindung steht.

5. Nähmaschine nach einem der Ansprüche 1 bis 4, wobei die Nähgut-Transporteinrichtung (2) mit dem Triangulationssensor (21) in Signalverbindung steht.

6. Nähmaschine nach einem der Ansprüche 1 bis 5, mit einer Steuereinrichtung (16), die mit dem Triangulationssensor (21) in Signalverbindung (31) steht.

7. Nähmaschine nach Anspruch 1, mit einem Montagekörper (40) zur Montage des Dickensensors (21) an einem benutzerseitigen Kopfabschnitt (41) eines Arms (5) der Nähmaschine (1).

8. Nähmaschine nach Anspruch 7, wobei der Montagekörper (40) so ausgeführt ist, dass der am Kopfabschnitt (41) montierte Triangulationssensor (21) gegenüber dem Kopfabschnitt (41) justierbar ist.

## Claims

1. Sewing machine (1)
- with stitch-forming tools (9) cooperating in a stitch-forming region (12) for forming a seam in a sewing material (11),
- with a sewing material feeding device (2) for feeding the sewing material (11) along a sewing direction (17),
- with a thickness sensor (21) for detecting a thickness of the sewing material (11) in a detection region (20), which is arranged upstream from the stitch-forming region (12) in the sewing direction (17),
- wherein the thickness sensor (21) is designed as a triangulation sensor with a light source (22) for measuring light (23) and with a detector (24) for the measuring light (23), wherein
- a source center (25) of the light source (22),
-- a center (Z) of the detection region (20), and
-- a center (26) of the detector (24),
define precisely one triangulation plane (xz) of the triangulation sensor (21),
- wherein the measuring light detector (24) is designed in such a way that it detects the measuring light (23) at least one of reflected and scattered by the sewing material (11) in the detection region (20),
**characterized in that**
a ratio A/B of a distance A between the measuring light source (22) and the measuring light detector (24) to a distance (B) between the measuring light source (22) and/or the measuring light detector (24) on the one hand and the detection region (20) on the other hand is at most 1/10.

2. Sewing machine according to claim 1, wherein the sewing direction (17) is perpendicular to the triangulation plane (xz).

3. Sewing machine according to claim 1 or 2, wherein the ratio A/B is at most 1/12.

4. Sewing machine according to any one of claims 1 to 3, having a sewing material hold-down foot (13) for holding down the sewing material (11) in the stitch-forming region (12), which foot can be displaced in a driven manner between a raised release position and a lowered hold-down position by means of a presser foot displacement drive, wherein a lifting height between the release position and the hold-down position is designed to be adjustable, wherein the hold-down foot displacement drive is in signal communication with the triangulation sensor (21).

5. Sewing machine according to any one of claims 1 to 4, wherein the sewing material feeding device (2) is in signal communication with the triangulation sensor (21).

6. Sewing machine according to any one of claims 1 to 5, having a control device (16) which is in signal communication (31) with the triangulation sensor (21).

7. Sewing machine according to claim 1,
having a mounting body (40) for mounting the thickness sensor (21) on a user-side head section (41) of an arm (5) of the sewing machine (1).

8. Sewing machine according to claim 7, wherein the mounting body (40) is designed such that the triangulation sensor (21) mounted on the head section (41) is adjustable relative to the head section (41).

## Revendications

1. Machine à coudre (1)
- avec des outils de formation de points (9) coopérant dans une zone de formation de points (12) pour former une couture dans un matériau à coudre (11),
- avec un dispositif de transport de matériau à coudre (2) pour transporter la matériau à coudre (11) le long d'une direction de couture (17),
- avec un capteur d'épaisseur (21) pour détecter une épaisseur du matériau à coudre (11) dans une zone de détection (20) qui est disposée en amont de la zone de formation de points (12) dans la direction de couture (17),
- le capteur d'épaisseur (21) étant conçu sous forme de capteur à triangulation avec une source de lumière (22) pour la lumière de mesure (23) et avec un détecteur (24) pour la lumière de mesure (23), dans lequel
- un centre source (25) de la source de lumière (22),
--un centre (Z) de la zone de détection (20) et
-- un centre (26) du détecteur (24),
définissent exactement un plan de triangulation (xz) du capteur de triangulation (21),
- le détecteur de lumière de mesure (24) étant conçu de telle sorte qu'il détecte la lumière de mesure (23) réfléchie et/ou diffusée par le matériau à coudre (11) dans la zone de détection (20),
**caractérisée en ce qu'**
un rapport A/B entre une distance A entre la source de lumière de mesure (22) et le détecteur de lumière de mesure (24) et une distance B entre la source de lumière de mesure (22) et/ou le détecteur de lumière de mesure (24) d'une part et la zone de détection (20) d'autre part est au maximum de 1/10.

2. Machine à coudre selon la revendication 1, dans laquelle la direction de couture (17) est perpendiculaire au plan de triangulation (xz).

3. Machine à coudre selon la revendication 1 ou 2, dans laquelle le rapport A/B est au maximum de 1/12.

4. Machine à coudre selon l'une quelconque des revendications 1 à 3, comprenant un pied presseur (13) pour maintenir le matériau à coudre (11) dans la zone de formation de points (12), qui peut être déplacé de manière entraînée entre une position de libération relevée et une position de maintien abaissée par l'intermédiaire d'un entraînement de déplacement du pied presseur, une hauteur de course entre la position de libération et la position de maintien abaissée étant conçue de manière réglable, l'entraînement de déplacement du pied presseur étant en liaison de signalisation avec le capteur de triangulation (21).

5. Machine à coudre selon l'une quelconque des revendications 1 à 4, dans laquelle le dispositif de transport de matériau à coudre (2) est en liaison de signalisation avec le capteur de triangulation (21).

6. Machine à coudre selon l'une quelconque des revendications 1 à 5, comprenant un dispositif de commande (16) qui est en liaison de signalisation (31) avec le capteur de triangulation (21).

7. Machine à coudre selon la revendication 1,
comprenant un corps de montage (40) pour monter le capteur d'épaisseur (21) sur une section de tête (41) côté utilisateur d'un bras (5) de la machine à coudre (1).

8. Machine à coudre selon la revendication 7, dans laquelle le corps de montage (40) est conçu de telle sorte que le capteur de triangulation (21) monté sur la section de tête (41) puisse être ajusté par rapport à la section de tête (41).
